# EUROPÄISCHE PATENTANMELDUNG

(11) **EP 1 382 265 A1**
(43) Veröffentlichungstag der Anmeldung: **21.01.2004**
(21) Anmeldenummer: 02405620.2
(22) Anmeldetag: 18.07.2002
(51) Int. Cl.: A41D 13/00

(54) **Schutzbekleidung**

(71) Anmelder: Teled pro-tec SA, 2003 Neuchatel 3 (CH)
(72) Erfinder: Serrano, Jorge, 2056 Dombresson (CH); Hartmann, Werner, 2022 Bevaix (CH)
(74) Vertreter: BOVARD AG - Patentanwälte

(57) **Zusammenfassung**

Die Schutzbekleidung (1) hat einen vorne am Körper zu tragenden, im wesentlichen vertikal verlaufenden Verschluss (3) und einen in der Schutzbekleidung (1) integrierten Halte- und Rettungsgurt (6), der an der Innenseite der Schutzbekleidung (1) derart befestigt ist, dass er um den Oberkörper einer die Schutzbekleidung tragenden Person herum verläuft. Damit die Schutzbekleidung (1) zur Benutzung des Halte- und Rettungsgurts (6) nicht geöffnet werden muss, sind beide Enden des Halte- und Rettungsgurtes (1) vorne beidseits des Verschlusses (3) der Schutzbekleidung (1) auf deren Aussenseite geführt und weisen je eine Schlaufe (8) auf. In der Nähe der genannten Enden des Halte- und Rettungsgurtes (6) sind zudem Vorrichtungen (9) zum Verstellen der Länge des Halte- und Rettungsgurtes vorhanden, um diese Länge dem Umfang des Oberkörpers der die Schutzbekleidung (1) tragenden Person anpassen zu können.

## Beschreibung

Die Erfindung betrifft eine Schutzbekleidung mit einem vorne am Körper zu tragenden, im wesentlichen vertikal verlaufenden Verschluss und mit einem in der Schutzbekleidung integrierten Halte- und Rettungsgurt.

Schutzbekleidungen dieser Art werden beispielsweise im Brandschutz verwendet und sind in verschiedenen Ausführungsarten bekannt.

Gemäss einem Artikel in der Schweizerischen Feuerwehr-Zeitung 4/2002 suchen mehrere Hersteller und Lieferanten nach Lösungen für die Integration eines Halte- und Rettungsgurtes in eine Brandschutzjacke als Ersatz für den traditionellen Feuerwehrgurt. Die bekannten Lösungen, bei denen ein Gurt innen in der Jacke angeordnet ist, weisen insbesondere die folgenden Nachteile auf. Zur Verwendung des Gurtes muss die Brandschutzjacke geöffnet werden und offen bleiben, wodurch der Schutz und die Sicherheit des Feuerwehrangehörigen nicht mehr gewährleistet ist. Auch genügt eine geöffnet getragene Brandschutzjacke den Anforderungen der Europäischen Norm EN 469 nicht mehr. Zum Öffnen der Jacke und zum Herausnehmen des Karabiners sind beide Hände notwendig.

Ausgehend von diesem Stand der Technik liegt der Erfindung die Aufgabe zugrunde, eine Schutzbekleidung vorzuschlagen, welche die geschilderten Nachteile überwindet und welche insbesondere zur Benutzung des Halte- und Rettungsgurtes nicht geöffnet werden muss und bei welcher der Halteund Rettungsgurt mit nur einer Hand zum Einsatz gebracht werden kann.

Diese Aufgabe wird erfindungsgemäss dadurch gelöst, dass der Halte- und Rettungsgurt an der Innenseite der Schutzbekleidung derart befestigt ist, dass er um den Oberkörper einer die Schutzbekleidung tragenden Person herum verläuft, dass beide Enden des Halte- und Rettungsgurtes vome beidseits des Verschlusses der Schutzbekleidung auf deren Aussenseite geführt sind und je eine Schlaufe aufweisen und dass in der Nähe der genannten Enden des Halte- und Rettungsgurtes Vorrichtungen zum Verstellen der Länge des Halte- und Rettungsgurtes vorhanden sind, um diese Länge dem Umfang des Oberkörpers der die Schutzbekleidung tragenden Person anpassen zu können. Unter Oberkörper soll dabei ein Bereich des menschlichen Körpers verstanden werden, der sich von den Hüften bis unter die Arme erstreckt.

Diese erfindungsgemässe Lösung hat insbesondere den Vorteil, dass die Schlaufen jederzeit benutzt werden können, ohne dass die Jacke vorher geöffnet werden muss. Weitere Vorteile bestehen in einem verbesserten Tragkomfort der Schutzbekleidung gegenüber bekannten Lösungen, in einer verbesserten Belüftung zwischen dem Bekleidungsstück und dem Körper des Trägers im Vergleich mit über der Bekleidung getragenen Gurten und in einem verbesserten Schutz des Gurtes gegen mechanische Beschädigungen und andere äussere Einwirkungen. Die Vorrichtungen zum Verstellen der Länge des Halte- und Rettungsgurtes spielen dabei eine wichtige Rolle, denn durch eine gewissenhafte Anpassung der Gurtlänge an den Oberkörperumfang des Trägers der Schutzbekleidung wird verhindert, dass dieser beispielsweise bei einem Rettungseinsatz unten aus der Schutzbekleidung rutscht.

Die Schutzbekleidung kann als Jacke oder als Overall ausgebildet sein. Als Vorrichtung zum Verstellen der Länge des Halte- und Rettungsgurtes kann eine Schnalle verwendet werden. Der Verschluss der Schutzbekleidung könnte beispielsweise als Klettverschluss ausgestaltet sein, ist aber im Hinblick auf die einhändige Bedienung bevorzugt ein Reissverschluss. Damit ein in die Schlaufe eingehängter Karabiner im nicht benutzten Zustand den Träger der Schutzbekleidung nicht behindert, ist bevorzugt ein Halter vorgesehen, der aus einem an einem Seitenteil der Schutzbekleidung befestigten Band mit einer Vorrichtung zum lösbaren Befestigen eines Endes des Bandes besteht.

Ein Ausführungsbeispiel der Erfindung wird nachstehend anhand einer Brandschutzjacke unter Bezugnahme auf die beiliegenden Zeichnungen beispielsweise näher beschrieben. Es zeigt:
- Figur 1: eine Brandschutzjacke mit integriertem Rettungsgurt in einer perspektivischen Ansicht und
- Figur 2: einen Querschnitt durch die Jacke nach Figur 1

Die Brandschutzjacke 1 besteht aus einem Gewebe aus hitzebeständigen Fasern, beispielsweise aus Aramid und weist innen gegebenenfalls ein isolierendes Futter auf, das in den Figuren nicht dargestellt ist. Die Stelle, an der die vorderen Seitenteile 2 der Jacke miteinander verbunden werden, beispielsweise mittels eines Reissverschlusses (nicht dargestellt), wird im vorliegenden Text als Verschluss 3 bezeichnet. Die Jacke weist einen Kragen 5 und Ärmel 4 auf, die in Figur 1 abgeschnitten dargestellt sind. Ein integrierter Halteund Rettungsgurt 6 ist mit der Jacke verbunden, indem er innen am Rückenteil an diese angenäht ist. An beiden Seitenteilen 2 ist ein Schlitz 7 vorgesehen, i durch welchen ein Ende des Halte- und Rettungsgurtes auf die Aussenseite der Jacke 1 ragt. Jedes der beiden Enden des Gurtes 6 ist zu einer Schlaufe 8 verbunden. Im vorliegenden Beispiel ist in jeder der beiden Schlaufen ein Karabiner 10 eingehängt. In der Praxis wird in der Regel nur eine der Schlaufen mit einem Karabiner 10 versehen sein. Damit der Karabiner im unbenutzten Zustand nicht frei herunterhängt oder vom Körper der die Jacke tragenden Person abragt, ist an jedem Seitenteil ein Karabinerhalter 11 vorgesehen. Jeder Karabinerhalter 11 besteht aus einem Band 12, das an einer Verbindungsstelle 13 fest mit der Jacke verbunden ist und an seinem freien Ende einen Druckknopf 14 trägt. Alternativ zum Druckknopf 14 kann auch ein Klettverschluss vorgesehen sein. Wie Figur 1 deutlich zeigt, kann mit diesem Karabinerhalter 11 der Karabiner eng an der Jacke gehalten werden, so dass er beim Arbeiten nicht stört. Schliesslich ist der Gurt 6 innerhalb beider Seitenteile 2 der Jacke mit einer Schnalle 9 versehen, die es erlaubt, dessen Länge einzustellen.

Beim erstmaligen Gebrauch der Jacke ist es wichtig, dass die betreffende Person mit Hilfe der Schnallen 9 die Länge des Halte- und Rettungsgurtes 6 an ihren Körperumfang anpasst, das heisst, die Länge des Gurtes so einstellt, dass dieser bei geschlossener Jacke relativ eng an ihrem Körper anliegt. Wird während eines Einsatzes der Gebrauch des Halte- und Rettungsgurtes nötig, kann die Person mit einer Hand den Druckknopf 14 des Karabinerhalters 11 öffnen, den Karabiner durch beide Schlaufen 8 führen und beispielsweise an einem Sicherungsseil einhängen, ohne dass dabei der Verschluss 3 der Jacke geöffnet werden muss.

## Patentansprüche

1. Schutzbekleidung (1) mit einem vorne am Körper zu tragenden, im wesentlichen vertikal verlaufenden Verschluss (3) und mit einem in der Schutzbekleidung (1) integrierten Halte- und Rettungsgurt (6), **dadurch gekennzeichnet, dass** der Halte- und Rettungsgurt (6) an der Innenseite der Schutzbekleidung (1) derart befestigt ist, dass er um den Oberkörper einer die Schutzbekleidung tragenden Person herum verläuft, dass beide Enden des Halte- und Rettungsgurtes (1) vorne beidseits des Verschlusses (3) der Schutzbekleidung (1) auf deren Aussenseite geführt sind und je eine Schlaufe (8) aufweisen und dass in der Nähe der genannten Enden des Halte- und Rettungsgurtes (6) Vorrichtungen (9) zum Verstellen der Länge des Halte- und Rettungsgurtes vorhanden sind, um diese Länge dem Umfang des Oberkörpers der die Schutzbekleidung (1) tragenden Person anpassen zu können.

2. Schutzbekleidung nach Anspruch 1, **dadurch gekennzeichnet, dass** sie als Jacke (1) ausgebildet ist.

3. Schutzbekleidung nach Anspruch 1, **dadurch gekennzeichnet, dass** sie als Overall ausgebildet ist.

4. Schutzbekleidung nach einem der vorangehenden Ansprüche, **dadurch gekennzeichnet, dass** die Vorrichtung zum Verstellen der Länge des Halte- und Rettungsgurtes eine Schnalle (9) ist.

5. Schutzbekleidung nach einem der vorangehenden Ansprüche, **dadurch gekennzeichnet, dass** der Verschluss (3) als Reissverschluss ausgebildet ist.

6. Schutzbekleidung nach einem der vorangehenden Ansprüche, **dadurch gekennzeichnet, dass** in der Nähe jeder Schlaufe (8) ein Halter (11) für einen Karabiner oder dergleichen vorhanden ist, der aus einem an einem Seitenteil (2) der Schutzbekleidung (1) befestigten Band (12) mit einer Vorrichtung (14) zum lösbaren Befestigen eines Endes des Bandes besteht.
